# EUROPÄISCHE PATENTSCHRIFT

(11) **EP 1 148 223 B1**
(45) Veröffentlichungstag und Bekanntmachung des Hinweises auf die Patenterteilung: **23.11.2005**
(21) Anmeldenummer: 01105227.1
(22) Anmeldetag: 03.03.2001
(51) Int. Cl.: F02D 11/10

(54) **Drosselklappensteller**
Throttle valve actuator
Actionneur de papillon

(30) Priorität: 18.04.2000 DE 10019117
(43) Veröffentlichungstag der Anmeldung: 24.10.2001
(73) Patentinhaber: SIEMENS AKTIENGESELLSCHAFT, 80333 München (DE)
(72) Erfinder: Bender, Günther, 61191 Rodheim (Rosbach) (DE)

(56) Entgegenhaltungen:
- DE-A- 4 317 950
- DE-A- 19 525 510
- DE-A- 19 800 707
- US-A- 5 139 890

## Beschreibung

Die Erfindung betrifft einen Drosselklappensteller für einen Kraftfahrzeugmotor, welcher einen mit elektrischer Energie zu versorgenden Stellmotor und räumlich getrennt davon ein Potentiometer zur Positionsermittlung einer Welle der Drosselklappe hat wobei der Drosselklappensteller eine mit Abstützungen fest im Drosselklappensteller abgestützte Leiterbrücke aufweist, welche zwei starre Leiterschienen zur Energieversorgung des Stellmotors und Leiter zur Kontaktierung von Leiterbahnen des Potentiometers hat, und dass jede der beiden Leiterschienen und die Leiter jeweils mit einem Steckerstift einer Steckeraufnahme der Leiterbrücke verbunden sind.

Drosselklappensteller der vorstehenden Art sind in heutigen Kraftfahrzeugen mit sogenanntem E-Gas vorhanden und deshalb bekannt. Bei ihnen erfolgt die Leistungsverstellung nicht mehr durch mechanische Kopplung des Fahrpedals mit der Drosselklappe, sondern durch elektrische Stellbefehle in Abhängigkeit von der Fahrpedalstellung. Dabei führt ein Kabelbaum in den Drosselklappensteller hinein, um das Potentiometer mit der Stellelektronik und um den Stellmotor mit durch die Stellelektronik gesteuerter, elektrischer Energie zu verbinden. Problematisch bei solchen elektrischen Verbindungen über Kabel ist, dass es relativ leicht zu Kabelbrüchen durch Aufschwingen in Eigenresonanz kommen kann. Oftmals besteht bei der Montage auch die Gefahr, dass Kabel zwischen einem Gehäuse und einem darauf zu setzenden Deckel eingeklemmt werden. Bei geräteinternen Steckverbindungen kommt es durch Bewegungen im Bereich der elektrischen Verbindungen und unter dem Einfluss der Temperatur zu Kontaktfretting (Reiboxidation).

Aus der DE 195 25 510 A ist ein Drosselklappensteller der eingangs genannten Art bekannt. Dabei sind die Leiterschienen der Leiterbrücke und die Leiter zur Kontaktierung von Leiterbahnen des Potentiometers teilweise in den Deckel des Drosselklappenstellers eingegossen.

Aus der DE 198 00 707 A ist ein Drosselklappensteller für einen Kraftfahrzeugmotor, welcher einen mit elektrischer Energie zu versorgenden Stellmotor und räumlich davon getrennt ein Potentiometer zur Positionsermittlung einer Welle der Drosselklappe hat, bekannt. Dieser Drosselklappensteller besitzt eine Leiterbrücke aus zwei elastischen Leiterbahnen zur Energieversorgung des Stellmotors.

Aus der DE 43 17 950 A ist die Nutzung von Laserschweißen in Verbindung mit beschichteten Materialien im Bereich von Steuergeräten der Automobilelektronik bekannt.

Eine Nutzung von Metallbeschichtungen, insbesondere von Silberbeschichtungen zur Verbesserung der elektrischen und mechanischen Eigenschaften von Leitern im Bereich der Automobilelektronik ist aus der US-A-5 139 890 bekannt.

Der Erfindung liegt das Problem zugrunde, einen Drosselklappensteller der eingangs genannten Art so auszubilden, dass seine erforderlichen elektrischen Verbindungen möglichst einfach gestaltet, jedoch gegenüber Schwingungen und den in einem Kraftfahrzeug auftretenden, hohen Temperaturen möglichst unempfindlich sind.

Dieses Problem wird erfindungsgemäß dadurch gelöst, dass. die Leiterschienen zwei durch Spritzgießen in einer Spritzgießform erzeugte Kunststoffkörper miteinander verbinden, welche jeweils eine der Abstützungen aufweisen.

Durch diese konstruktiv besonders einfach in dem Drosselklappensteller abgestützte Leiterbrücke erfolgt die Stromverteilung über ein starres Bauteil, welches nicht zum Schwingen neigt und bei dem während des Aufschiebens oder Abziehens des Steckers zum Verbinden mit der Stellelektronik keine Kräfte in die elektrischen Verbindungen mit dem Potentiometer und dem Stellmotor geleitet werden. Weiterhin macht die Leiterbrücke die Verlegung einzelner Kabel im Drosselklappensteller und das Erstellen einzelner, elektrischer Verbindungen unnötig. Dadurch verringert sich der Montageaufwand und es kann Platz für solche Kabel eingespart werden. Weiterhin wird durch die Erfindung sichergestellt, dass beim Aufbringen eines Deckels auf das Gehäuse des Drosselklappenstellers keine elektrischen Leitungen eingeklemmt werden können. Die erfindungsgemäße Leiterbrücke könnte sogar als Träger für zusätzliche Bauteile dienen, beispielsweise für eine Entstördrossel, Ableitwiderstände, Motorkohlebürsten mit Anschlusslitzen und dergleichen. Über eine im Kunststoff vorgesehene Sollbruchstelle können durch Abknicken danach frei liegenden Leiterbahnstücke zum Toleranzausgleich genutzt werden.

Die Leiterbrücke kann mit ihren beiden Kunststoffkörpern in einem Arbeitsgang im Spritzgießverfahren erzeugt werden, wenn gemäß einer anderen Weiterbildung der Erfindung die Leiterschienen zusammen mit den Leitern und den Steckerstiften als in eine Spritzgießform einsetzbares und dort zur Bildung der Kunststoffkörper an den Enden zu umspritzendes Einlegeteil ausgebildet sind.

Das Einlegeteil kann zum Einlegen in die Spritzgießform als ein einziges, einstückiges Bauteil ausgebildet werden, wenn es im Bereich der Kunststoffkörper nach dem Spritzgießen durch Freistanzungen zu entfernende Verbindungsstege zwischen den Leiterschienen und den Leitern aufweist.

Kontaktkorossionen durch Relativbewegungen zwischen den Anschlussfahnen der Kontaktbrücke und den Leiterbahnen des Potentiometers lassen sich gänzlich ausschließen, wenn die Leiter mit elastischen Anschlussfahnen auf den Leiterbahnen des Potentiometers aufsitzen und mit diesen jeweils durch eine Laserlichtschweißung verbunden sind.

Elektrische Leiter lassen sich sehr gut vor Korrosionen schützen und besitzen ein hohes elektrisches Leitvermögen, wenn man sie mit einer hochglänzenden Metallschicht überzieht, insbesondere vergoldet oder versilbert. Solche Beschichtungen haben jedoch ein hohes Reflexionsvermögen, so dass zum Laserschweißen eine hohe Leistung erforderlich ist. Das hat jedoch den Nachteil, dass sehr leicht durch den Laserstrahl Löcher in dem zu schweißenden Material entstehen und deshalb keine Schweißverbindung zu Stande kommt. Schwierigkeiten beim Laserschweißen durch ein zu hohes Reflexionsvermögen lassen sich auch dann vermeiden, wenn das Einlegeteil vollständig mit einer elektrisch leitenden, hochglänzenden Metallschicht überzogen ist, wenn die Anschlussfahnen im Bereich der Laserlichtschweißung durch eine Prägung eine raue Oberfläche aufweisen. Hierdurch wird eine unerwünscht hohe Reflexion des Laserlichtes verhindert.

Das Einlegeteil hat eine besonders gute elektrische Leitfähigkeit und besonders geringe elektrische Übergangswiderstände und neigt insgesamt wenig zu Korrosionen, wenn es vollständig mit Silber überzogen ist.

Die Kontaktierung des Stellmotors ist durch einfaches Aufschieben der Leiterbrücke möglich, ohne dass die Gefahr eines Kontaktfrettings besteht, wenn gemäß einer anderen Weiterbildung der Erfindung die Leiterschienen in dem dem Stellmotor zugeordneten Kunststoffkörper mit zwei Kontaktpfosten enden und der Stellmotor zwei in einem spitzen Winkel gegen diese Kontaktpfosten anliegende, eine Klemm-Schneidverbindung ermöglichende Kontaktfahnen hat.

Der Drosselklappensteller kann auch so ausgebildet werden, dass innerhalb seines Gehäuses keinerlei Steckverbindungen erfolgen müssen, wenn die Steckerstifte in einem dichtend aus dem Drosselklappensteller herausgeführten, äußeren Gerätestecker angeordnet sind.

Die Erfindung lässt verschiedene Ausführungsformen zu. Zur weiteren Verdeutlichung ihres Grundprinzips ist eine davon in der Zeichnung dargestellt und wird nachfolgend beschrieben. Diese zeigt in
- Fig.1: eine perspektivische Ansicht von Einbauteilen eines Drosselklappenstellers mit einer Leiterbrücke nach der Erfindung,
- Fig.2: die Leiterbrücke in perspektivischer Ansicht,
- Fig.3: ein Einbauteil der Leiterbrücke in perspektivischer Ansicht.

Die Figur 1 zeigt von einem Stellmotor einen Bürstenhalter 1 und mit Abstand daneben ein Potentiometer 2, welches dem Lagenabgriff einer Drosselklappenwelle dient. Zur elektrischen Verbindung dieser Bauteile dient eine Leiterbrücke 3. Diese hat zwei Leiterschienen 4, 5, welche an ihren Enden jeweils mit einem beiden Leiterschienen 4, 5 gemeinsamen Kunststoffkörper 6, 7 umspritzt sind. Beide Kunststoffkörper 6, 7 haben am unteren Ende eine Abstützung 8, 9, mit der sie in einem Drosselklappensteller aufsitzen und befestigt sind.

Der Kunststoffkörper 7 hat eine Steckeraufnahme 10 mit Steckerstiften 11 bis 16. Die beiden rechten Steckerstifte 15, 16 haben jeweils mit einem der Leiterschienen 4, 5 Verbindung. Von dem Kunststoffkörper 7 führen elastische Anschlussfahnen 17 - 20 zu Leiterbahnen 21 - 24 des Potentiometers 2. Diese Anschlussfahnen 17 - 20 wurden durch Laserschweißen mit den Leiterbahnen 21 - 24 verbunden, wobei zuvor jede Anschlussfahne zur Erhöhung der Rauigkeit ihrer Oberfläche mit Verprägungen versehen wurde.

Die Figur 2 zeigt die Leiterbrücke 3 als Einzelteil. Zu sehen sind in der Abstützung 9 des Kunststoffkörpers 6 zwei nach oben ragende Kontaktpfosten 25, 26. Der Kontaktpfosten 25 ist mit der Leiterschiene 5 verbunden, während der Kontaktpfosten 26 mit der Leiterschiene 4 Verbindung hat. Gegen jede der Kontaktpfosten 25, 26 liegt im montierten Zustand eine nicht dargestellte Kontaktfahne des Bürstenhalters 1 in einem spitzen Winkel derart an, dass der Bürstenhalter 1 von oben her auf die Kontaktpfosten 25, 26 aufgeschoben werden kann, die Kontaktfahnen sich jedoch widerhakenartig verklemmen, wenn man den Bürstenhalter 1 wieder abziehen wollte.

Im linken Teil der Figur 2 erkennt man eine Aufnahme 33, welche der Bauteilvorfixierung dient und die bei der Montage über den entsprechenden Bereich des Potentiometers 2 geschoben wird.

Die Figur 3 lässt ein Einlegeteil 27 erkennen, welches die Leiterschienen 4, 5 mit den Kontaktpfosten 25, 26, die Steckerstifte 11 - 16 und die Anschlussfahnen 17 - 20 aufweist. Jede der Anschlussfahnen 17 - 20 ist über einen Leiter 28 mit einem der Steckerstifte 11 - 15 elektrisch verbunden. Um zu erreichen, dass es sich bei dem Einlegeteil 27 zunächst um ein einheitliches, einstückiges Bauteil handelt, sind beispielsweise die Leiterschienen 4, 5 und die Leiter 28 durch Verbindungsstege 29, 30 miteinander verbunden. In der zuvor erläuterten Figur 2 sind an den entsprechenden Stellen Freistanzungen 31, 32 zu erkennen.

Zur Herstellung der Leiterbrücke 3 legt man das in Figur 3 gezeigte Einlegeteil 27 in eine Spritzgießform ein und spritzt dann die Kunststoffkörper 6 und 7 in einem Arbeitsgang. Danach entnimmt man das erzeugte Teil der Spritzgießform und erzeugt in einem separaten Arbeitsgang die Freistanzungen 31, 32, wodurch die Verbindungsstege 29, 30 durchtrennt werden und deshalb elektrisch voneinander getrennte Strompfade entstehen.

## Patentansprüche

1. Drosselklappensteller für einen Kraftfahrzeugmotor, welcher einen mit elektrischer Energie zu versorgenden Stellmotor und räumlich getrennt davon ein Potentiometer zur Positionsermittlung einer Welle der Drosselklappe hat, wobei der Drosselklappensteller eine mit Abstützungen fest im Drosselklappensteller abgestützte Leiterbrücke aufweist, welche zwei starre Leiterschienen zur Energieversorgung des Stellmotors und Leiter zur Kontaktierung von Leiterbahnen des Potentiometers hat, und dass jede der beiden Leiterschienen und die Leiter jeweils mit einem Steckerstift einer Steckeraufnahme der Leiterbrücke verbunden sind, **dadurch gekennzeichnet, dass** die Leiterschienen (4, 5) zwei durch Spritzgießen in einer Spritzgießform erzeugte Kunststoffkörper (6, 7) miteinander verbinden, welche jeweils eine der Abstützungen (8, 9) aufweisen.

2. Drosselklappensteller nach Anspruch 1, **dadurch gekennzeichnet, dass** die Leiterschienen (4, 5) zusammen mit den Leitern (28) und den Steckerstiften (11 - 16) als in eine Spritzgießform einsetzbares und dort zur Bildung der Kunststoffkörper (6, 7) an den Enden zu umspritzendes Einlegeteil (27) ausgebildet sind.

3. Drosselklappensteller nach Anspruch 2, **dadurch gekennzeichnet, dass** das Einlegeteil (27) im Bereich der Kunststoffkörper (6, 7) nach dem Spritzgießen durch Freistanzungen (31, 32) zu entfernende Verbindungsstege (29, 30) zwischen den Leiterschienen (4, 5) und den Leitern (28) aufweist.

4. Drosselklappensteller nach zumindest einem der vorangehenden Ansprüche, **dadurch gekennzeichnet, dass** die Leiter (28) mit elastischen Anschlussfahnen (17 - 20) auf den Leiterbahnen (21 - 24) des Potentiometers (2) aufsitzen und mit diesen jeweils durch eine Laserlichtschweißung verbunden sind.

5. Drosselklappensteller nach Anspruch 4, **dadurch gekennzeichnet, dass** das Einlegeteil (27) vollständig mit einer elektrisch leitenden, hochglänzenden Metallschicht überzogen ist und dass die Anschlussfahnen (17 - 20) im Bereich der Laserlichtschweißung durch eine Prägung eine raue Oberfläche aufweisen.

6. Drosselklappensteller nach Anspruch 5, **dadurch gekennzeichnet, dass** das Einlegeteil (27) vollständig mit Silber überzogen ist.

7. Drosselklappensteller nach zumindest einem der vorangehenden Ansprüche, **dadurch gekennzeichnet, dass** die Leiterschienen (4, 5) in dem dem Stellmotor zugeordneten Kunststoffkörper (6) mit zwei Kontaktpfosten (25, 26) enden und der Stellmotor zwei in einem spitzen Winkel gegen diese Kontaktpfosten (25, 26) anliegende, eine Klemm-Schneidverbindung ermöglichende Kontaktfahnen hat.

8. Drosselklappensteller nach zumindest einem der vorangehenden Ansprüche, **dadurch gekennzeichnet, dass** die Steckerstifte (11 - 16) in einem dichtend aus dem Drosselklappensteller herausgeführten, äußeren Gerätestecker angeordnet sind.

## Claims

1. Throttle-valve actuator for a motor-vehicle engine, which has a servomotor which is to be supplied with electrical energy and, spatially separate from the latter, a potentiometer for determining the position of a shaft of the throttle valve, the throttle-valve actuator having a conductor bridge, which is supported firmly in the throttle-valve actuator by supports and has two rigid conductor bars for supplying energy to the servomotor and conductors for making contact with conductor tracks of the potentiometer, and each of the two conductor bars and the conductors being connected in each case to a plug pin of a plug socket of the conductor bridge, **characterized in that** the conductor bars (4, 5) connect two plastic bodies (6, 7) to one another which are produced by injection moulding in an injection mould and in each case have one of the supports (8, 9).

2. Throttle-valve actuator according to Claim 1, **characterized in that** the conductor bars (4, 5) together with the conductors (28) and the plug pins (11 to 16) are designed as an insert part (27) which can be inserted into an injection mould and can be encapsulated there to form the plastic bodies (6, 7) at the ends.

3. Throttle-valve actuator according to Claim 2, **characterized in that**, in the region of the plastic bodies (6, 7), the insert part (27) has, between the conductor bars (4, 5) and the conductors (28), connecting webs (29, 30) which can be removed after injection moulding by means of punch cuts (31, 32).

4. Throttle-valve actuator according to at least one of the preceding claims, **characterized in that** the conductors (28) are seated by means of elastic connecting lugs (17 to 20) on the conductor tracks (21 to 24) of the potentiometer (2) and are connected to said conductor tracks (21 to 24) in each case by a laser weld.

5. Throttle-valve actuator according to Claim 4, **characterized in that** the insert part (27) is completely covered with an electrically conducting high-gloss metal layer, and **in that** the connecting lugs (17 to 20) have a rough surface produced by stamping in the region of the laser weld.

6. Throttle-valve actuator according to Claim 5, **characterized in that** the insert part (27) is completely covered with silver.

7. Throttle-valve actuator according to at least one of the preceding claims, **characterized in that** the conductor bars (4, 5) end with two contact posts (25, 26) in the plastic body (6) associated with the servomotor, and the servomotor has two contact lugs which rest at an acute angle against these contact posts (25, 26) and allow an insulation displacement connection.

8. Throttle-valve actuator according to at least one of the preceding claims, **characterized in that** the plug pins (11 to 16) are arranged in an outer connector socket projecting in a sealed manner from the throttle-valve actuator.

## Revendications

1. Actionneur de papillon de régulation des gaz pour un moteur de véhicule automobile, qui a un moteur de commande à alimenter en énergie électrique et, séparé du moteur dans l'espace, un potentiomètre destiné à déterminer la position d'un arbre du papillon de régulation des gaz, où l'actionneur de papillon de régulation des gaz comporte un portique à conducteurs, qui est maintenu fixe par des appuis dans l'actionneur de papillon de régulation des gaz et qui a deux rails conducteurs rigides destinés à l'alimentation en énergie du moteur de commande et des conducteurs permettant de mettre en contact des pistes conductibles du potentiomètre et où chacun des deux rails conducteurs et les conducteurs sont reliés chacun à une broche d'une prise enfichable du portique à conducteurs **caractérisé par le fait que** les rails conducteurs (4, 5) relient l'une à l'autre deux pièces en matière plastique (6, 7), fabriquées par moulage par injection dans un moule à injection et qui comportent chacune l'un des appuis (8, 9).

2. Actionneur de papillon de régulation des gaz selon la revendication 1 **caractérisé par le fait que** les rails conducteurs (4, 5) sont conçus en commun avec les conducteurs (28) et les broches de connecteurs (11 - 16) en tant que pièce d'insertion (27) pouvant être insérée dans un moule à injection et, là, être noyés par injection à leurs extrémités pour former les pièces en matière plastique (6, 7).

3. Actionneur de papillon de régulation des gaz selon la revendication 2 **caractérisé par le fait que** la pièce d'insertion (27) comporte dans la zone des pièces en matière plastique (6, 7), entre les rails conducteurs (4, 5) et les conducteurs (28), des entretoises de liaison (29, 30) à supprimer par estampage (31, 32) après le moulage par injection.

4. Actionneur de papillon de régulation des gaz selon au moins l'une des revendications précédentes **caractérisé par le fait que** les conducteurs (28) avec des languettes élastiques de raccordement (17 - 20) sont appliqués sur les pistes conductives (21 - 24) du potentiomètre (2) et sont reliés à ces dernières par soudage au laser.

5. Actionneur de papillon de régulation des gaz selon la revendication 4 **caractérisé par le fait que** la pièce d'insertion (27) est complètement revêtue d'une couche métallique finement polie et conduisant l'électricité et que les languettes de raccordement (17 - 20) comportent, dans la zone de la soudure au laser, une empreinte pour rendre leur surface rugueuse.

6. Actionneur de papillon de régulation des gaz selon la revendication 5 **caractérisé par le fait que** la pièce d'insertion (27) est complètement revêtue d'argent.

7. Actionneur de papillon de régulation des gaz selon au moins l'une des revendications précédentes **caractérisé par le fait que** les rails conducteurs (4, 5) se terminent, dans la pièce en matière plastique (6) correspondant au moteur de commande, par deux montants de contact (25, 26) et que le moteur de commande a deux languettes de contact appliquées à angle aigu contre ces montants de contact (25, 26) permettant une liaison à serrage et cisaillement.

8. Actionneur de papillon de régulation des gaz selon au moins l'une des revendications précédentes **caractérisé par le fait que** les broches de connecteur (11 - 16) sont disposées dans un connecteur extérieur faisant saillie d'une façon étanche hors de l'actionneur de papillon de régulation des gaz.
